# EUROPÄISCHE PATENTSCHRIFT

(11) **EP 1 506 796 B1**
(45) Veröffentlichungstag und Bekanntmachung des Hinweises auf die Patenterteilung: **22.11.2006**
(21) Anmeldenummer: 04015604.4
(22) Anmeldetag: 02.07.2004
(51) Int. Cl.: A62C 2/12

(54) **Brandschutzklappe**
Fire damper
Clapet coupe-feu

(30) Priorität: 14.08.2003 DE 20312554 U
(43) Veröffentlichungstag der Anmeldung: 16.02.2005
(73) Patentinhaber: TROX GmbH, 47506 Neukirchen-Vluyn (DE)
(72) Erfinder: Dammers, Heinrich, 47661 Issum (DE); Grabner, Dieter, 47877 Willich (DE); Gurny, Rüdiger, 46459 Rees (DE)
(74) Vertreter: DR. STARK & PARTNER

(56) Entgegenhaltungen:
- EP-A- 0 805 314
- FR-A- 2 721 830
- GB-A- 2 369 571

## Beschreibung

Die Erfindung betrifft eine Brandschutzklappe mit einem Gehäuse für eine darin schwenkbar gelagerte Absperrklappe, wobei das Gehäuse einen sich längs des Umfangs der Absperrklappe in geschlossenem Zustand erstreckenden und beidseitig begrenzten, insbesondere als Nut ausgebildeten, Teilbereich aufweist, der mit einem bei Wärmeeinwirkung ausdehnenden Material versehen ist und dessen Breite zumindest außerhalb des Schnittpunktes zwischen Gehäuse und Schwenkachse der Absperrklappe in etwa der Dicke der Absperrklappe entspricht, und wobei in dem Gehäuse und in dem Material zumindest eine Durchführung für die Schwenkachse vorgesehen ist.

Derartige Brandschutzklappen sind aus der Praxis in verschiedenen Ausführungen bekannt. Üblicherweise ist die Absperrklappe dabei auf einer Welle montiert, die in zwei Lagerbuchsen, die in gegenüberliegenden Bereichen der Gehäusewandung angeordnet sind, schwenkbar gelagert ist. Andere Lagerungen sind bekannt. So ist es auch möglich, dass die Absperrklappe nur einseitig gelagert ist, so dass nur eine Lagerbuchse und insoweit nur eine Durchführung in dem Gehäuse erforderlich ist.

Das sich unter Wärme ausdehnende intumeszierende Material ist innenseitig an dem Gehäuse im Wirkbereich mit der Absperrklappe in der Schließstellung angeordnet. Im Brandfall dehnt sich das Material aus, so dass der fertigungsund konstruktionsbedingt vorhandene und umlaufende Spalt, der zwischen dem Rand der Absperrklappe und dem Gehäuse vorgesehen ist, abgedichtet wird. Hierdurch ist gewährleistet, dass ein eventueller Brand oder dabei entstehende Rauchgase nicht in bisher von dem Brandfall noch nicht betroffene Bereiche einer klimatechnischen Anlage strömen kann. Als problematisch erweist sich bei derartigen Absperrklappen die Abdichtung im Bereich der Schwenkachse gegenüber dem Gehäuse, da hier aufgrund der für die Schwenkachse erforderlichen Durchführung weniger Material vorgesehen ist und aufgrund dessen in diesen Bereichen die Dämmwirkung vermindert sein kann. Dies wirkt sich insbesondere bei Brandschutzklappen mit Schwenkachsen großer Durchmesser auf.

Aufgabe der Erfindung ist es, die Schutzfunktion der Brandschutzklappe zu verbessern.

Diese Aufgabe wird dadurch gelöst, dass zur Kompensation des geminderten Anteils des Materials im Bereich der Durchführung der Schwenkachse der Teilbereich im Bereich der durchgeführten Schwenkachse seitlich über die Breite der Absperrklappe in der Schließstellung übersteht und dass zur Vermeidung einer Schwächung der Dämmwirkung im ausgedehnten Zustand durch zu geringe Dichte aufgrund unkontrollierter Ausdehnung eine Abdeckung des Materials zumindest im überstehenden Teilbereich, insbesondere mit einem partiellen, seitlich angeformten und dem Material zugewandten Rand, vorgesehen ist. Unter dem Begriff "seitlich" wird dabei jede Ausrichtung verstanden, die nicht der Richtung der Längserstreckung der Nut entsprechen, insbesondere in bzw. entgegen der Strömungsrichtung, ausgerichtet sind.

Der überstehende Teilbereich kann sich entweder nur auf einer Seite der Absperrklappe befinden. Es ist aber auch selbstverständlich möglich, dass beidseits der Absperrklappe überstehende Teilbereiche vorgesehen sind.

Durch den seitlich überstehenden Teilbereich im Bereich der Durchführung der Schwenkachse wird hier die Masse an Material erhöht, so dass die Dämmwirkung im Bereich der Durchführung der Schwenkachse der Dämmwirkung in den verbleibenden Teilbereichen beliebig angepasst werden kann.

Das Maß dieses überstehenden Teilbereiches hängt dabei u.a. von dem Durchmesser der Schwenkachse ab. So wird bei größeren Durchmessern der Schwenkachse ein größerer Überstand des Teilbereichs gewählt werden.

Um eine unkontrollierte Ausdehnung des Materials im Brandfall zu verhindern, ist das Material zumindest im seitlich überstehenden Teilbereich mit einer Abdeckung versehen. Hierdurch wird dem Material eine Ausdehnungsrichtung vorgegeben, in der sich das Material im Brandfalle ausdehnen kann.

Als Abdeckung kann eine Scheibe vorgesehen sein. Diese kann an der Absperrklappe selbst fest fixiert sein. Bei einer anderen Ausgestaltung ist diese in axialer Richtung verschiebbar auf der Schwenkachse gelagert. Bei dieser Scheibe kann es sich beispielsweise um eine Blechscheibe geringer Dicke von etwa 0,4 mm handeln.

Sie kann vorzugsweise einen partiell, seitlich angeformten und dem Material zugewandten Rand aufweisen, damit das Ausdehnen auch orthogonal zur Schwenkachse beeinflußt wird. Selbstverständlich sind aber auch andere Materialien für die Abdeckung denkbar, die hinreichend hitzebeständig sind.

Der überstehende Teilbereich kann abgerundet ausgebildet sein. Dabei bietet sich an, wenn der überstehende Teilbereich konzentrisch mit der Schwenkachse der Absperrklappe ausgebildet ist.

Der überstehende Teilbereich kann auch eckig ausgebildet sein. Andere Ausgestaltungen sind selbstverständlich möglich.

Vorzugsweise ist (sind) der Teilbereich und/oder der überstehende Teilbereich aus einem von zwei umlaufenden, nach innen gerichteten Sicken begrenzten Abschnitt der Gehäusewandung gebildet. Das ermöglicht eine einfache Herstellung des Gehäuses und führt zu einem stabilen Gehäuse mit stabilem Teilbereich.

Bei einer bevorzugten Ausführungsform der Erfindung kann der partielle seitliche Rand der Abdeckung die nach innen gerichteten Sicken außenseitig seitlich überdecken, wobei dann vorzugsweise die Höhe des seitlichen Randes in etwa der Höhe der Sicken entspricht. Bei einer solchen Ausgestaltung werden die Strömungswiderstände reduziert, da sich dann die Abdeckung einerseits an die entgegen der Strömungsrichtung weisende Kante der einen Sicke und andererseits an die in Strömungsrichtung weisende Kante der anderen Sicke anlegt.

Dabei kann der partielle seitliche Rand der Abdeckung unter einem Winkel von etwa 45° zur Schwenkachse der Absperrklappe ausgerichtet sein.

Bei einer Ausführungsform kann das Material in dem Teilbereich ein im Wesentlichen Natriumsilikat und Chloroprenkautschuk enthaltendes synthetisches Elastomer sein. Überraschenderweise erfüllt dieses Material alle Anforderungen auch bei Dauerbelastung der Brandschutzklappe. Es dehnt sich bei entsprechender Wärmebelastung aus und dichtet zuverlässig auch bei längerer Wärme- und Rauchbelastung, weil es auch in ausgedehntem Zustand keine Fugen oder Spalte für den Durchtritt von Rauch bildet.

Dabei soll vorzugsweise das Material bestehen aus
32,5 bis 45,0 Gew.% Natriumsilikat,
20,0 bis 30,0 Gew.% Chloroprenkautschuk,
4,5 bis 10,8 Gew.% Wasser,
6,5 bis 10,2 Gew.% Borsäure,
4,0 bis 10,0 Gew.% Aluminiumhydroxid,
3,0 bis 10,0 Gew.% naphtenhaltige Erdölderivate,
1,0 bis 3,1 Gew.% Zinkoxid und
1,0 bis 5,0 Gew.% Eisen-III-oxid.

Ein Material dieser Zusammensetzung ist unter dem Handelsnamen 3M FS-195 E-FIS+ der Firma 3M-Company bekannt. Es sind selbstverständlich auch andere Materialien denkbar.

Der Abschnitt der Gehäusewandung ist im Bereich des Teilbereiches und/oder des überstehenden Teilbereichs perforiert, damit das sich bei Wärme ausdehnende Material bei Wärmebeanspruchung sich auch durch die Perforation hindurch zur Außenseite des Gehäuses ausdehnen kann, um dort das Gehäuse z. B. gegenüber einem umgebenden Mauerwerk abzudichten.

Insbesondere sollte die Perforation aus mehreren Reihen von gegeneinander versetzten Schlitzen bestehen, damit die aus den Schlitzen austretende Materialstränge sich ohne verbleibende Spalten oder Fugen wieder vereinigen.

In weiterer Ausgestaltung der Erfindung soll die Absperrklappe durch die Gehäusewandung hindurch geführte Lagerzapfen aufweisen, die außenseitig am Gehäuse von Dichtungsscheiben aus dem sich unter Wärme ausdehnenden Material umgeben sind. Damit wird sichergestellt, dass auch die Lagerungen der Absperrklappe gegen den Durchtritt von Rauch abgedichtet sind.

Im Folgenden wird ein in der Zeichnung dargestelltes Ausführungsbeispiel der Erfindung erläutert. Es zeigen:
- Fig. 1: schematisch und teilweise geschnitten die Seitenansicht einer Brandschutzklappe,
- Fig. 2: schematisch und in vergrößertem Maßstab einen Axialschnitt im Bereich des als Teilbereichs ausgebildeten Gehäuseabschnitts,
- Fig. 3: schematisch einen Axialschnitt durch die Brandschutzklappe im Bereich der Lagerung der Absperrklappe,
- Fig. 4: eine Draufsicht auf die Innenseite des Gehäuseabschnittes im Bereich der Schwenkachse mit einer Abdeckung,
- Fig. 5: einen teilweisen Schnitt durch den Gehäuseabschnitt im Bereich einer Lagerung mit Absperrklappe und
- Fig. 6: den Gegenstand nach Fig. 5 im Brandfall.

In allen Figuren werden für gleiche bzw. gleichartige Bauteile die gleichen Bezugszeichen verwendet.

Zu der Brandschutzklappe gehört ein Gehäuse 1, das bei der dargestellten Ausführung einen kreisförmigen Querschnitt besitzt. Rechteckige bis quadratische Querschnitte sind möglich. Außen am Gehäuse ist eine Konsole 2 befestigt, in der Teile des Schwenkantriebs für eine im Gehäuse 1 gelagerte Absperrklappe 3 untergebracht sind. Die Absperrklappe 3 weist zwei miteinander fluchtende Lagerzapfen 4 auf, die über Lagerbuchsen 5 an gegenüberliegenden Seiten der Gehäusewandung 6 gelagert sind. Einer der Lagerzapfen 4 ist mit einem Hebel 7 verbunden, der von Hand oder mit einem nicht dargestellten Antrieb betätigt werden kann.

In Fig. 3 ist die geöffnete Absperrklappe 3 wiedergegeben. Längs des Umfangs der Absperrklappe 3 in der geschlossenen Stellung, in der die Absperrklappe 3 im Wesentlichen senkrecht zur Strömungsrichtung steht, erstreckt sich ein Teilbereich 8, der aus einem von zwei umlaufenden, nach innen gerichteten Sicken 9 begrenzten Abschnitt 10 der Gehäusewandung 6 gebildet ist. Dieser Abschnitt 10 fluchtet bei der dargestellten Ausführung mit der Gehäusewandung 6. Der Abschnitt 10 ist perforiert. Die Perforation besteht aus mehreren Reihen von gegeneinander versetzten Schlitzen 11.

In dem Teilbereich 8 ist ein Streifen 12 aus einem sich unter Wärme ausdehnenden Material verlegt. Bei diesem Material kann es sich beispielsweise um ein synthetisches Elastomer handeln, das im Wesentlichen Natriumsilikat und Chloroprenkautschuk enthält. Ein solches Material kann aus
32,5 bis 45,0 Gew.% Natriumsilikat,
20,0 bis 30,0 Gew.% Chloroprenkautschuk,
4,5 bis 10,8 Gew.% Wasser,
6,5 bis 10,2 Gew.% Borsäure,
4,0 bis 10,0 Gew.% Aluminiumhydroxid,
3,0 bis 10,0 Gew.% naphtenhaltige Erdölderivate,
1,0 bis 3,1 Gew.% Zinkoxid und
1,0 bis 5,0 Gew.% Eisen-III-oxid
bestehen. Bei entsprechender Wärmebelastung dehnt sich das synthetische Elastomer aus und dichtet den Umfang der Absperrklappe 3 gegenüber der Innenseite der Gehäusewandung 6 ebenso wie die Lagerung der Absperrklappe 3. Außerdem tritt das synthetische Elastomer durch die Schlitze 11 und dichtet die Gehäuseaußenseite gegenüber einem nicht dargestellten Mauerwerk. Da das synthetische Elastomer auch in ausgedehntem Zustand eine einheitliche Struktur aufweist, können keine Spalten oder Fugen entstehen, die bei längerer Wärme- oder Rauchbelastung die Funktionstüchtigkeit der Brandschutzklappe beeinträchtigen können.

Wie in Fig. 4 ersichtlich, weist der Teilbereich 8 der erfindungsgemäßen Brandschutzklappe im Bereich der Durchführung 13 der Schwenkachse beidseitig seitlich über die in dieser Figur nicht dargestellte Absperrklappe überstehende Teilbereiche 14 auf. Dabei befindet sich das Material ebenfalls in den überstehenden Teilbereichen 14.

Wie ebenfalls in Fig. 4 dargestellt, ist im Bereich der Durchführung 13 der Schwenkachse zusätzlich eine Abdeckung 15 vorgesehen, die auch die überstehenden Teilbereiche 14 des Teilbereichs 8 abdeckt. Mittig weist die Abdeckung 15, bei der es sich beispielsweise um eine Scheibe aus Blech handelt, eine Bohrung 16 auf, wobei der Durchmesser der Bohrung 16 größer als der größte Außendurchmesser der Lagerbuchse 5 ist, damit die Abdeckung 15 in Richtung der Absperrklappe 3 verschiebbar ist.

In dem dargestellten Ausführungsbeispiel ist die Abdeckung 15 durchgehend ausgebildet. Einer solchen durchgehenden Ausbildung der Abdeckung 15 bedarf es jedoch nicht unbedingt in dem Bereich, der im Brandfalle an dem Rand der Absperrklappe 4 anliegt, da hier die Absperrklappe 4 selbst eine unkontrollierte Ausdehnung des Materials verhindert. Wichtig ist jedoch die Abdeckung 15 im Bereich der überstehenden Teilbereiche 14, um hier eine kontrollierte Ausdehnung zu gewährleisten.

Die Abdeckung 15 ist in den Randbereichen, die sich über die Sicken 9 erstecken, in Richtung des Materials abgewinkelt. Im Normalbetrieb, so wie er in Fig. 5 dargestellt ist, liegt die Abdeckung 15 auf den Sicken 9 auf, wobei sich ein abgewinkelter Rand 17 außenseitig an den Sicken 9 anlegt und die Sicken 9 seitlich insoweit überdeckt.

Im Brandfalle, so wie er in Fig. 6 dargestellt ist, dehnt sich das Material aus, so dass sich die Position der Abdeckung 15 in Richtung der Absperrklappe 3 verlagert, bis sie an der Absperrklappe 3 anliegt. Die Abdeckung 15, die in der Gehäusewand 6 befindlichen Sicken 9 und die Ränder 17 bilden dabei eine Kammer, in der sich das Material kontrolliert ausdehnen kann.

Durch die erfindungsgemäße Ausgestaltung wird die Masse an Material auch im Bereich der Durchführung 13 der Schwenkachse erhöht, so dass auch in diesem Bereich eine hinreichende Schutzfunktion gewährleistet ist.

Außenseitig sind am Gehäuse 1 im Bereich der Lagerzapfen 4 Dichtungsscheiben 18, vorzugsweise aus einem sich ebenfalls unter Wärme ausdehnenden Material, befestigt. Damit wird sichergestellt, dass auch die Lagerzapfen 4 der Absperrklappe 3 gegen den Durchtritt von Rauch abgedichtet sind.

## Patentansprüche

1. Brandschutzklappe mit einem Gehäuse (1) für eine darin schwenkbar gelagerte Absperrklappe (3), wobei das Gehäuse (1) einen sich längs des Umfangs der Absperrklappe (3) in geschlossenem Zustand erstreckenden und beidseitig begrenzten, insbesondere als Nut ausgebildeten, Teilbereich (8) aufweist, der mit einem bei Wärmeeinwirkung ausdehnenden Material versehen ist und dessen Breite zumindest außerhalb des Schnittpunktes zwischen Gehäuse (1) und Schwenkachse der Absperrklappe (3) zumindest in etwa der Dicke der Absperrklappe (3) entspricht, und wobei in dem Gehäuse (1) und in dem Material zumindest eine Durchführung (13) für die Schwenkachse vorgesehen ist, **dadurch gekennzeichnet, dass** zur Kompensation des geminderten Anteils des Materials im Bereich der Durchführung (13) der Schwenkachse der Teilbereich (8) im Bereich der durchgeführten Schwenkachse seitlich über die Breite der Absperrklappe (3) in der Schließstellung übersteht und dass zur Vermeidung einer Schwächung der Dämmwirkung im ausgedehnten Zustand durch zu geringe Dichte aufgrund unkontrollierter Ausdehnung eine Abdeckung (.15) des Materials zumindest im überstehenden Teilbereich (14), insbesondere mit einem partiellen, seitlich angeformten und dem Material zugewandten Rand (17), vorgesehen ist.

2. Brandschutzklappe nach Anspruch 1, **dadurch gekennzeichnet, dass** der überstehende Teilbereich (14) abgerundet ausgebildet ist.

3. Brandschutzklappe nach Anspruch 1, **dadurch gekennzeichnet, dass** der überstehende Teilbereich (14) eckig ausgebildet ist.

4. Brandschutzklappe nach einem der Ansprüche 1 bis 3, **dadurch gekennzeichnet, dass** der Teilbereich (8) und/oder der überstehende Teilbereich (14) aus einem von zwei umlaufenden, nach innen gerichteten Sicken (9) begrenzten Abschnitt (10) der Gehäusewandung (6) gebildet ist (sind).

5. Brandschutzklappe nach Anspruch 4, **dadurch gekennzeichnet, dass** der partielle seitliche Rand (17) der Abdeckung (15) die nach innen gerichteten Sicken (9) seitlich überdeckt.

6. Brandschutzklappe nach Anspruch 5, **dadurch gekennzeichnet, dass** die Höhe des seitlichen Randes (17) in etwa der Höhe der Sicken (9) entspricht.

7. Brandschutzklappe nach Anspruch 1, **dadurch gekennzeichnet, dass** der partielle seitliche Rand (17) der Abdeckung (15) unter einem Winkel von etwa 45° zur Schwenkachse ausgerichtet ist.

8. Brandschutzklappe nach einem der Ansprüche 1 bis 7, **dadurch gekennzeichnet, dass** das Material in dem Teilbereich (8) ein im Wesentlichen Natriumsilikat und Chloroprenkautschuk enthaltendes synthetisches Elastomer ist.

9. Brandschutzklappe nach Anspruch 8, **dadurch gekennzeichnet, dass** das Material besteht aus:
32,5 bis 45,0 Gew.% Natriumsilikat,
20,0 bis 30,0 Gew.% Chloroprenkautschuk,
4,5 bis 10,8 Gew.% Wasser,
6,5 bis 10,2 Gew.% Borsäure,
4,0 bis 10,0 Gew.% Aluminiumhydroxid,
3,0 bis 10,0 Gew.% naphtenhaltige Erdölderivate,
1,0 bis 3,1 Gew.% Zinkoxid und
1,0 bis 5,0 Gew.% Eisen-III-oxid.

10. Brandschutzklappe nach einem der Ansprüche 1 bis 9, **dadurch gekennzeichnet, dass** der Abschnitt (10) der Gehäusewandung (6) perforiert ist.

11. Brandschutzklappe nach Anspruch 10, **dadurch gekennzeichnet, dass** die Perforation aus mehreren Reihen von in Umfangsrichtung gegeneinander versetzten Schlitzen (11) besteht.

12. Brandschutzklappe nach einem der Ansprüche 1 bis 11, **dadurch gekennzeichnet, dass** die Absperrklappe (3) durch die Gehäusewandung (6) hindurchgeführte Lagerzapfen (4) aufweist.

## Claims

1. Fire-protective valve having a housing (1) for a butterfly valve (3) pivotably mounted therein, the housing (1) having a partial region (8) which extends along the circumference of the butterfly valve (3) in the closed state, is delimited on both sides and configured in particular as a groove, which partial region is provided with a material which expands with the effect of heat and the width of which corresponds, at least outwith the intersection between housing (1) and swivel pin of the butterfly valve (3), at least approximately to the thickness of the butterfly valve (3), and at least one leadthrough (13) for the swivel pin being provided in the housing (1) and in the material, **characterised in that**, in order to compensate for the reduced proportion of material in the region of the leadthrough (13) of the swivel pin, the partial region (8) in the region of the led-through swivel pin protrudes laterally beyond the width of the butterfly valve (3) in the closed position and **in that**, in order to avoid weakening of the damping effect in the expanded state due to too little density because of uncontrolled expansion, a cover (15) of the material is provided at least in the protruding partial region (14), in particular having a partial, laterally moulded-on edge (17) which is orientated towards the material.

2. Fire-protective valve according to claim 1, **characterised in that** the protruding partial region (14) has a rounded-off configuration.

3. Fire-protective valve according to claim 1, **characterised in that** the protruding partial region (14) has an angular configuration.

4. Fire-protective valve according to one of the claims 1 to 3, **characterised in that** the partial region (8) and/or the protruding region (14) is (are) formed from a portion (10) of the housing wall (6) which is delimited by two circumferential, inwardly directed beads (9).

5. Fire-protective valve according to claim 4, **characterised in that** the partial lateral edge (17) of the cover (15) covers the inwardly directed beads (9) laterally.

6. Fire-protective valve according to claim 5, **characterised in that** the height of the lateral edge (17) corresponds approximately to the height of the beads (9).

7. Fire-protective valve according to claim 1, **characterised in that** the partial lateral edge (17) of the cover (15) is orientated at an angle of approximately 45° to the swivel pin.

8. Fire-protective valve according to one of the claims 1 to 7, chararacterised in that the material in the partial region (8) is a synthetic elastomer which contains substantially sodium silicate and chloroprene rubber.

9. Fire-protective valve according to claim 8, **characterised in that** the material comprises:
32.5 to 45.0% by weight sodium silicate,
20.0 to 30.0% by weight chloroprene rubber,
4.5 to 10.8% by weight water,
6.5 to 10.2% by weight boric acid,
4.0 to 10.0% by weight aluminium hydroxide,
3.0 to 10.0% by weight petroleum derivatives containing naphthene,
1.0 to 3.1 % by weight zinc oxide and
1.0 to 5.0% by weight iron(III) oxide.

10. Fire-protective valve according to one of the claims 1 to 9, **characterised in that** the portion (10) of the housing wall (6) is perforated.

11. Fire-protective valve according to claim 10, **characterised in that** the perforation comprises a plurality of rows of slots (11) which are offset relative to each other in the circumferential direction.

12. Fire-protective valve according to one of the claims 1 to 11, **characterised in that** the butterfly valve (3) has bearing journals (4) which are led through the housing wall (6).

## Revendications

1. Clapet anti-feu comportant un logement (1) pour un clapet d'arrêt (3) logé à l'intérieur de façon à pivoter, dans lequel le boîtier (1) présente une zone partielle (8) s'étendant à l'état fermé le long de la périphérie du clapet d'arrêt (3), et délimitée des deux côtés, exécutée en particulier en tant que rainure, laquelle zone est munie d'un matériau qui se dilate sous l'effet de la chaleur et dont la largeur au moins à l'extérieur du point d'intersection entre le boîtier (1) et l'axe de pivotement du clapet d'arrêt (3) correspond au moins approximativement à l'épaisseur du clapet d'arrêt (3), et dans lequel dans le boîtier (1) et dans le matériau est prévu au moins un passage (13) pour l'axe de pivotement, **caractérisé en ce que**, pour compenser la fraction amoindrie du matériau dans la zone du passage (13) de l'axe de pivotement, la zone partielle (8) dans la zone de l'axe de pivotement qui traverse, fait saillie latéralement sur la largeur du clapet d'arrêt (3) en position de fermeture, et **en ce que**, pour éviter un affaiblissement de l'effet isolant à l'état dilaté par une trop faible épaisseur du fait d'une dilatation ou expansion non contrôlée, on prévoit un recouvrement (15) du matériau au moins dans la zone partielle saillante (14), en particulier avec un bord (17) partiel formé latéralement et orienté vers le matériau.

2. Clapet coupe-feu selon la revendication 1, **caractérisé en ce que** la zone partielle saillante (14) est exécutée de façon arrondie.

3. Clapet coupe-feu selon la revendication 1, **caractérisé en ce que** la zone partielle saillante (14) est exécutée avec des angles.

4. Clapet coupe-feu selon l'une des revendications 1 à 3, **caractérisé en ce que** la zone partielle (8) et/ou la zone partielle saillante (14) est(sont) formée(s) d'un segment (10) de la paroi de boîtier (6) délimité par deux moulures (9) qui sont tournées vers l'intérieur et qui en font le tour.

5. Clapet coupe-feu selon la revendication 4, **caractérisé en ce que** le bord latéral partiel (17) du recouvrement (15) recouvre latéralement les moulures (9) orientées vers l'intérieur.

6. Clapet coupe-feu selon la revendication 5, **caractérisé en ce que** la hauteur du bord latéral (17) correspond environ à la hauteur des moulures (9).

7. Clapet coupe-feu selon la revendication 1, **caractérisé en ce que** le bord latéral partiel (17) du recouvrement (15) est orienté selon un angle d'environ 45° par rapport à l'axe de pivotement.

8. Clapet coupe-feu selon l'une des revendications 1 à 7, **caractérisé en ce que** le matériau, dans la zone partielle (8), est un élastomère synthétique contenant essentiellement du silicate de sodium et du caoutchouc chloroprène.

9. Clapet coupe-feu selon la revendication 8, **caractérisé en ce que** le matériau se compose de :
32,5 à 45,0 % en masse de silicate de sodium,
20,0 à 30,0 % en masse de caoutchouc chloroprène,
4,5 à 10,8 % en masse d'eau,
6,5 à 10,2 % en masse d'acide borique,
4,0 à 10,0 % en masse d'hydroxyde d'aluminium,
3,0 à 10,0 % en masse de dérivé de pétrole brut contenant du naphtène,
1,0 à 3,1 % en masse d'oxyde de zinc, et
1,0 à 5,0 % en masse d'oxyde de fer III.

10. Clapet coupe-feu selon l'une des revendications 1 à 9, **caractérisé en ce que** le segment (10) de la paroi de boîtier (6) est perforé.

11. Clapet coupe-feu selon la revendication 10, **caractérisé en ce que** la perforation se compose de plusieurs rangées de fentes (11) décalées les unes par rapport aux autres dans la direction périphérique.

12. Clapet coupe-feu selon l'une des revendications 1 à 11, **caractérisé en ce que** le clapet d'arrêt (3) présente des tourillons (4) traversant la paroi de boîtier (6).
